# DEMANDE DE BREVET EUROPEEN

(11) **EP 4 786 887 A1**
(43) Date de publication de la demande: **05.08.2026**
(21) Numéro de dépôt: 25155349.1
(22) Date de dépôt: 31.01.2025
(51) Int. Cl.: F25B 21/02, F04D 25/08

(54) **DISPOSITIF DE REFROIDISSEMENT PERSONNEL**

(71) Demandeur: FiTech Services SA, 1618 Châtel-St-Denis (CH)
(72) Inventeur: BORGOGNON, Jacques, 1207 Genève (CH)
(74) Mandataire: P&TS SA (AG, Ltd.)

(57) **Abrégé**

Un dispositif personnel pour créer une zone de confort rafraîchie personnelle, comportant au milieu un élément thermoélectrique entre deux dissipateurs de chaleur superposés. Chaque dissipateur comporte chacun un empilement d'ailettes (15, 16) ainsi qu'un faisceau de caloducs (13) et un ou plus ventilateurs axiaux (31, 32). Le courant d'air rafraîchie (41) par l'un des dissipateurs est envoyé à travers un diffuseur pour créer une zone de confort approximativement conique (39) en avant, tandis que l'air chaude (42) qui a traversé l'autre dissipateur est évacuée loin du volume de confort (39).

## Description

### Domaine technique

La présente invention concerne un dispositif de refroidissement personnel procurant un confort dans un volume limité

### Etat de la technique

On utilise des dispositifs personnels pour apporter un froid régulier et un confort thermique dans les environnements chauds, ou pour améliorer les performances sportives pour accélérer la récupération après un effort, éviter l'hyperthermie chez les professionnels qui doivent porter des équipement lourds ou épais qui entravent la dissipation de la chaleur produite par l'activité physique et bien d'autres domaines.

On connaît notamment plusieurs dispositifs de refroidissement qui se basent sur l'application de compresses froides, tels que des poches remplies d'un matériau capable d'accumuler le froid lorsqu'il est réfrigéré. Ces dispositifs peuvent garder leur efficacité pour un temps limité seulement.

Dans certaines applications extrêmement exigeantes, par exemple pour les combinaisons des astronautes ou des pilotes, on a utilisé vêtements intégrant un circuit où l'on fait circuler un fluide frigorifique, par exemple de l'eau froide. Ces solutions offrent une puissance frigorifique importante, mais leurs dimensions, poids et coûts limitent fortement leur usage dans la pratique.

D'autres solutions utilisent des dispositifs thermoélectriques. Le document US 2005000231 A1 décrit un dispositif portable avec des modules thermoélectriques équipés de ventilateurs qui génèrent un flux d'air refroidie à l'intérieur d'une veste, et évacuent l'air chaude vers l'extérieur. IN 201811014073 A1, DE 202020102348 U1 décrivent des solutions similaires se basant sur un échange thermique air-air.

US 5653741 A et US 10500087 B2 préconisent le transfert de la chaleur de la peau vers le côté froid d'un dispositif thermoélectrique en contact.

On connaît également des appareils dit « climatiseurs personnels » qui produisent un flux d'air refroidie en faisant passer un courant d'air sur un bloc de glace, un bac de glaçons, ou un accumulateur de froid que l'on a fait préalablement solidifier dans un réfrigérateur. Ces appareils sont efficaces mais souffrent d'une autonomie limitée, car la charge de glace est très vite épuisée.

### Bref résumé de l'invention

Un but de la présente invention est de proposer un dispositif de refroidissement personnel exempt des limitations des produits connus.

Selon l'invention, ces buts sont atteints notamment au moyen de l'objet des revendications annexées, et notamment par un dispositif personnel refroidissant comprenant : une alimentation électrique, un élément thermoélectrique alimenté par l'alimentation source de façon à présenter une surface froide et une surface chaude, un premier dissipateur de chaleur en contact thermique la surface froide, ainsi qu'un second dissipateur de chaleur en contact thermique avec la surface chaude, des moyens pour générer un premier courant d'air qui est refroidi par le premier dissipateur de chaleur et ensuite envoyé vers l'ambient de façon à générer un volume refroidi adjacent le dispositif, des moyens pour générer un second courant d'air qui est chauffé par le second dissipateur de chaleur et ensuite envoyé vers l'ambient, caractérisé en ce que le premier dissipateur de chaleur et le second dissipateur de chaleur comportent chacun un empilement d'ailettes ainsi qu'un faisceau de caloducs pour transmettre la chaleur entre les ailettes et la surface respective de l'élément thermoélectrique, en ce que le premier et le second courant d'air passent à travers les ailettes du dissipateur de chaleur respectif, et en ce que le second courant d'air est envoyé vers l'ambient dans une direction qui s'éloigne du volume refroidi.

Les revendications auxiliaires introduisent des caractéristiques importantes, ou avantageuse qui ne sont pas pour autant essentielles, comme par exemple le fait que le volume refroidi présente un différentiel de température entre 1 °C et 3 °C, préférablement entre 1.5 °C et 2 °C relativement à la température ambiante, la présence d'un diffuseur configuré pour générer un cône d'air froide sortant du dispositif, le cône ayant une ouverture entre 20° et 120°, une disposition interne dans laquelle le premier et le second dissipateur sont superposés verticalement, une cloison horizontale séparant les deux flux d'air, et le fait que ces flux soient séparés par et orientés à 90° l'un de l'autre lorsqu'ils traversent le dispositif.

Le dispositif de l'invention peut comporter un support fixe ou tournant automatiquement. La zone de confort est limitée à un volume adjacent le dispositif, par exemple compris entre 0.2 m3 et 2 m3. Cela est énergétiquement favorable par rapport à une solution de climatisation conventionnelle.

Les moyens pour générer le premier et le second courant d'air peuvent être des ventilateurs axiaux mus par des moteurs sans balais avec un rotor à aimants permanents. Ces dispositifs sont très performants, leur consommation d'énergie est modérée, et ils sont remarquablement silencieux. Dans une variante spécialement efficace, les moyens pour générer le premier courant d'air consistant en un premier ventilateur axial, les moyens pour générer le second courant d'air comprenant deux ventilateurs de diamètre inférieur à un diamètre du premier ventilateur, l'un des deux ventilateurs étant entre deux empilement d'ailettes du second dissipateur de chaleur.

Le dispositif de l'invention peut, dans ses variantes possibles, accepter n'importe quel type d'alimentation peut électrique, par exemple : batterie, connecteur USB, alimentation reliée au secteur électrique. La consommation électrique nécessaire pour créer une zone personnelle de confort est inférieure à 200 W, bien au-dessous de la consommation d'une climatisation conventionnelle. Il peut être utilisé à domicile, au travail, dans un véhicule et bien d'autre locations.

### Brève description des figures

Des exemples de mise en oeuvre de l'invention sont indiqués dans la description illustrée par les figures annexées dans lesquelles :
- La figure 1 illustre le dispositif de l'invention en représentation simplifiée, vu de côté et partiellement en coupe.
- La figure 2 illustre le dispositif de l'invention en représentation simplifiée, en perspective et sans l'enveloppe de protection. Certains éléments ont été omis ou partiellement effacés pour permettre la vision d'autres éléments en arrière-plan.
- La figure 3 montre, de façon schématisée, le dispositif de l'invention et le volume refroidi, du haut.

Les éléments remarquables dans les figures sont identifiés par des signes qui sont repris dans le texte. Eléments identiques, similaires ou équivalents sont désignés par le même signe. Lorsqu'une figure comporte plusieurs éléments identiques, similaires ou équivalents, certains signes ont pu être omis pour faciliter la lecture.

### Exemple(s) de mode de réalisation de l'invention

La **figure 1** est une représentation hautement simplifiée de l'invention, donné a titre d'exemple. Le dispositif comporte un élément thermoélectrique **10,** nommé aussi cellule Peltier, ou un arrangement de plusieurs éléments thermoélectriques dans un plan. Dans la disposition de la figure, qui représente un mode de réalisation préféré, la cellule Peltier **10** est essentiellement au milieu de la hauteur du dispositif. Elle a la forme générale d'une plaque, disposée horizontalement.

La cellule Peltier **10** requiert un courant électrique continu à basse tension pour fonctionner. Cela est fourni, dans l'exemple, par la source d'alimentation électrique **20.** Cette dernière peut être un circuit d'alimentation connecté au secteur électrique, une batterie rechargeable, un simple connecteur pour le branchement à une source externe, par exemple un connecteur USB, ou tout autre source d'électricité idoine. Lorsque l'élément thermoélectrique **10** est alimenté, l'effet thermoélectrique impose un transfert de chaleur entre ses deux faces opposées, en sorte qu'elle présente une surface froide, ici la surface horizontale supérieure, et une surface chaude, opposée à la surface froide.

De façon remarquable, les surfaces actives de la cellule Peltier sont en contact thermique chacune avec un dissipateur de chaleur comprenant un bloc isothermique **11,** par exemple un bloc d'aluminium relativement massif et soigneusement usiné pour épouser la surface active, des caloducs **13,** et un, deux, ou plus empilements d'ailettes **15, 16** en contact thermique avec les caloducs **13.** La liaison thermique et mécanique entre l'élément thermoélectrique **10** et le bloc isothermique **11** peut être permanente, grâce à des adhésifs thermiques, ou démontable. En ce dernier cas on utilisera des vis ou des éléments de liaison réversibles et, préférablement on aura soin d'interposer des éléments isolants pour éviter les ponts thermiques et d'appliquer une couche de pâte thermique ou un coussinet thermique entre le bloc isothermique **11** et la surface active de l'élément thermoélectrique **10.**

Le dispositif de l'invention est contenu dans une enveloppe de protection-avec des ouvertures, des fentes ou des grilles pour permettre le passage de l'air froide et chaude-et, préférablement est installé sur une base tournante motorisée 90, pour refroidir un plus large secteur.

Les caloducs **13** présentent une haute conductance thermique, en sorte que la puissance thermique de l'élément thermoélectrique **10** est transféré aux ailettes **15, 16** des dissipateurs de chaleur supérieur, respectivement inférieur. L'échange thermique entre les ailettes **15, 16** et l'air est fait par convection forcée grâce aux ventilateurs **31** et **32** qui génèrent un premier courant d'air froid **41** qui, venant de l'extérieur passe à travers les ailettes **15** du dissipateur de chaleur supérieur et est à nouveau poussé vers l'ambient, ainsi qu'un second courant d'air chaude **42,** visible sur les figures 2 et 3, qui passe à travers les ailettes **16** du dissipateur de chaleur inférieur et est évacué vers l'extérieur. Les flux d'air **41** et **42** passent de l'extérieur à l'intérieur de l'enveloppe **80** par des fentes ou des ouvertures **81,** représentées sur la figure seulement en ce qui concerne la moitié supérieure du dispositif, traversée par l'air refroidie.

La **figure 2** montre le dispositif en perspective sans l'enveloppe de protection. On y reconnait bon nombre des éléments divulgués ci-dessus et aussi un diffuseur **46** dont la fonction est d'ouvrir le flux d'air refroidie **41** pour générer un cône d'air froide sortant du dispositif. L'ouverture angulaire du cône est déterminée par la géométrie du diffuseur et peut varier entre 20° et 120° dans différentes réalisations. Le diffuseur **46** sur la figure comporte cinq ailettes verticales divergentes, mais cela n'est qu'un exemple et d'autres formes de réalisation sont possible. On peut d'ailleurs, dans des variantes non illustrées, prévoir des ailettes ou des surfaces mobiles e/ou réglables pour modifier l'ouverture du cône ou sa direction, ou aussi la forme générale du volume refroidi, manuellement ou automatiquement.

La figure 2 montre aussi un séparateur horizontal **44**-dessiné partiellement transparent pour ne pas cacher les éléments au-dessous-pour séparer les flux d'air refroidie **41** et d'air chauffée **42.** Les courants d'air froide et chaude sont orientés à 90° l'un de l'autre lorsqu'ils traversent le dispositif.

On peut voir aussi sur la figure 2 que le flux d'air froide 41 est entretenu par un seul ventilateur 31 en amont du dissipateur de chaleur refroidi, tandis que le flux d'air chaude 42 est entretenu par deux ventilateurs 32, de diamètre moindre du ventilateur 41, dont l'un est entre deux empilement d'ailette chauffées 16. L'inventeur a trouvé que cet exemple de réalisation de l'invention est avantageux en ce qu'il procure une séparation efficace des courantes froide et chaude et un faible bruit.

La **figure 3** illustre le croisement des flux d'air 41 et 42 et le volume conique refroidi qu'en résulte. On peut voir que le flux d'air 42 s'éloigne, en sortant de l'enveloppe **80,** de la zone refroidie **49** en face du dispositif et de la région derrière d'où l'air ambient est aspirée pour être refroidie. L'invention peut aussi comprendre des déflecteurs, non illustrés, pour défléchir le flux d'air chaude 42 sortant de l'enveloppe 80 dans une direction favorable.

### Signes de référence employés sur les figures

- 10: élément thermoélectrique, cellule Peltier
- 11: bloc isothermique
- 13: caloduc
- 15: ailettes supérieures
- 16: ailettes inférieures
- 20: source d'alimentation
- 31: ventilateur axial supérieur
- 32: ventilateur axial inférieur
- 41: courant d'air refroidie
- 42: courant d'air chauffée
- 44: cloison horizontale
- 46: diffuseur
- 49: volume de confort
- 80: enveloppe
- 81: ouverture
- 90: base

## Revendications

1. Dispositif personnel refroidissant comprenant :
- une alimentation électrique (20),
- un élément thermoélectrique (10) alimenté par l'alimentation électrique (20) de façon à présenter une surface froide et une surface chaude,
- un premier dissipateur de chaleur en contact thermique la surface froide, ainsi qu'un second dissipateur de chaleur en contact thermique avec la surface chaude,
- des moyens (31) pour générer un premier courant d'air (41) qui est refroidi par le premier dissipateur de chaleur et ensuite envoyé vers l'ambient de façon à générer un volume refroidi (49) adjacent le dispositif,
- des moyens (32) pour générer un second courant d'air (42) qui est chauffé par le second dissipateur de chaleur et ensuite envoyé vers l'ambient, **caractérisé en ce que**
le premier dissipateur de chaleur et le second dissipateur de chaleur comportent chacun un empilement d'ailettes (15, 16) ainsi qu'un faisceau de caloducs (13) pour transmettre la chaleur entre les ailettes et la surface respective de l'élément thermoélectrique (10), **en ce que** le premier (41) et le second (42) courant d'air passent à travers les ailettes (15, 16) du dissipateur de chaleur respectif, **et en ce que** le second courant d'air (42) est envoyé vers l'ambient dans une direction qui s'éloigne du volume refroidi (49).

2. Le dispositif personnel de la revendication précédente dans lequel le volume refroidi (49) présente un différentiel de température entre 1 °C et 3 °C, préférablement entre 1.5 °C et 2 °C relativement à la température ambiante

3. Le dispositif personnel de l'une quelconque des revendications précédentes, comprenant un diffuseur (46) configuré pour générer un cône d'air froide sortant du dispositif, le cône ayant une ouverture entre 20° et 120°.

4. Le dispositif personnel de l'une quelconque des revendications précédentes, dans lequel le premier et le second dissipateur sont superposés verticalement, le premier courant d'air (41) et le second courant d'air (42) étant séparés par une cloison horizontale (44) et orientés à 90° l'un de l'autre lorsqu'ils traversent le dispositif.

5. Le dispositif personnel de l'une quelconque des revendications précédentes, sur un support fixe (90) positionnable au sol ou sur une table, comprenant un actionnement électrique faisant tourner le dispositif autour d'un axe vertical relativement au support fixe.

6. Le dispositif personnel de l'une quelconque des revendications précédentes, le volume refroidi (49) ayant un volume compris entre 0.2 m³ et 2 m³.

7. Le dispositif personnel de l'une quelconque des revendications précédentes, les moyens pour générer le premier et le second courant d'air étant des ventilateurs axiaux (31, 32) mus par des moteurs sans balais avec un rotor à aimants permanents.

8. Le dispositif personnel de l'une quelconque des revendications précédentes, les moyens pour générer le premier courant d'air consistant en un premier ventilateur axial (31), les moyens pour générer le second courant d'air comprenant deux ventilateurs axiaux (32) de diamètre inférieur à un diamètre du premier ventilateur, l'un des deux ventilateurs étant entre deux empilement d'ailettes (16) du second dissipateur de chaleur.

9. Le dispositif personnel de l'une quelconque des revendications précédentes, l'alimentation (20) étant une parmi : batterie, connecteur USB, alimentation reliée au secteur électrique.
